# EUROPÄISCHE PATENTSCHRIFT

(11) **EP 1 554 470 B1**
(45) Veröffentlichungstag und Bekanntmachung des Hinweises auf die Patenterteilung: **26.03.2008**
(21) Anmeldenummer: 03769383.5
(22) Anmeldetag: 14.10.2003
(51) Int. Cl.: F01L 1/18

(54) **SCHLEPPHEBEL EINES VENTILTRIEBS EINER BRENNKRAFTMASCHINE**
CAM FOLLOWER FOR A VALVE GEAR IN AN INTERNAL COMBUSTION ENGINE
BASCULEUR D'UN MECANISME DE DISTRIBUTION DE MOTEUR A COMBUSTION INTERNE

(30) Priorität: 24.10.2002 DE 10249560
(43) Veröffentlichungstag der Anmeldung: 20.07.2005
(73) Patentinhaber: Schaeffler KG, 91074 Herzogenaurach (DE)
(72) Erfinder: ENGELHARDT, Helmut, 91074 Herzogenaurach (DE); KECKER, Johann, 91074 Herzogenaurach (DE); MICHEL, Jörg, 95131 Schwarzenbach am Wald (DE)
(86) Internationale Anmeldenummer: PCT/EP2003/011343
(87) Internationale Veröffentlichungsnummer: WO 2004/038185

(56) Entgegenhaltungen:
- DE-A- 3 500 524
- DE-B- 1 198 606
- US-A- 4 934 323
- US-A- 5 775 280
- PATENT ABSTRACTS OF JAPAN vol. 2002, no. 09, 4. September 2002 (2002-09-04) & JP 2002 155710 A (KOYO SEIKO CO LTD), 31. Mai 2002 (2002-05-31)
- PATENT ABSTRACTS OF JAPAN vol. 012, no. 262 (M-721), 22. Juli 1988 (1988-07-22) & JP 63 045406 A (MAZDA MOTOR CORP), 26. Februar 1988 (1988-02-26)

## Beschreibung

### Gebiet der Erfindung

Die Erfindung betrifft einen Schlepphebel eines Ventiltriebs einer Brennkraftmaschine, mit zwei Seitenwänden, die durch einen Querbalken miteinander verbunden sind, welcher Querbalken an seiner Unterseite an einem Ende auf wenigstens ein Gaswechselventil einwirkt und am anderen Ende über eine kalottenartige Einformung auf einem Kopf eines Abstützelements gelagert ist, wobei am anderen Ende eine Klammer appliziert ist, über welche der Schlepphebel in dessen Verschwenkrichtung beweglich am Kopf lagefixiert ist.

### Hintergrund der Erfindung

Ein derartiger Schlepphebel geht aus der als gattungsbildend betrachteten DE 35 00 524 C2 hervor. Ein Schenkel der dort offenbarten Klammer verläuft in Erstreckungsrichtung des Schlepphebels. Bei einer vom Schlepphebel durchgeführten Schwenkbewegung, generiert durch Nockenbeaufschlagung, behindert diese Klammer eine leichtgängige Schwenkbewegung, da Biegearbeit verrichtet werden muss. Dies wirkt sich negativ auf den Gesamtbetrag der Reibleistung des Ventiltriebs aus.

### Aufgabe der Erfindung

Aufgabe der Erfindung ist es daher, einen Schlepphebel der vorgenannten Art zu schaffen, bei welchem die zitierten Nachteile beseitigt sind.

### Zusammenfassung der Erfindung

Erfindungsgemäß wird diese Aufgabe dadurch gelöst, dass ein zentraler Abschnitt der aus Flachmaterial bestehenden Klammer an der Unterseite des Querbalkens am anderen Ende anliegt und ein Aussparung unterhalb der Einformung hat, hinter deren Rand der Kopf des Abstützelements gehalten ist, wobei jede Seitenwand von einem lappenartigen Ansatz an ihrer Außenfläche umfaßt ist, der lateral vom zentralen Abschnitt ausgeht und an seinem Ende auf eine Oberseite bzw. eine zu der Oberseite im wesentlichen parallele Anlagefläche derartig geschnappt ist, daß das Ende des Ansatzes zumindest mehr als eine Hälfte einer Breite der Oberseite bzw. Anlagefläche übergreift.

Hierdurch sind die genannten Nachteile mit einfachen Mitteln beseitigt. Der Schlepphebel ist trotz seiner Verbindung mit dem Abstützelement frei in Verschwenkrichtung beweglich. Gegenüber dem eingangs zitierten Stand der Technik ist die Reibarbeit des Ventiltriebs minimiert.

Als besonderer Vorteil der Erfindung wird auch angesehen, dass ein Klammertyp an verschiedensten Typen von Schtepphebeln bzw. Abstützelementen Anwendung finden kann. Dies senkt die Kosten. Auch lässt sich die Klammer relativ einfach montieren. Durch eine Befestigung (Schnappen) der Enden der lappenartigen Ansätze der Klammer auf die Oberseiten der Seitenwände ist eine hervorragend verliersichere Befestigung der Klammer gewährleistet.

Gegebenenfalls können die Enden in eine Ausnehmung einer Außenfläche der entsprechenden Seitenwand auch eingeklipst werden bzw. können die Enden (zumindest eines) auch in entsprechenden Ausnehmungen bzw. zwischen Materialerhöhungen der Oberseiten der Seitenwände geführt sein. Somit wird ein Verrutschen der Klammer wirkungsvoll vermieden.

Damit sich die Klammer einfach montieren lässt, ist in Konkretisierung der Erfindung vorgeschlagen, wenigstens einen Ansatz der Klammer mit einem in Richtung zur Außenfläche der Seitenwand zurückgebogenen Abschnitt zu versehen. Aufgrund dieses Abschnitts lässt sich die Klammer bei deren Montage hervorragend aufweiten (gegebenenfalls manuell) und auf die Oberseite schnappen.

Die Klammer soll in Fortbildung der Erfindung vorzugsweise aus Stahlblech bzw. einem anderen federnden Werkstoff, wie beispielsweise Kunststoff, bestehen.

Bevorzugt soll der Schlepphebel in Querschnittsrichtung gesehen eine U-förmige Ausbildung besitzen. Denkbar sind auch hiervon abweichende Ausgestaltungen, so auch H-förmige bzw. lediglich U-ähnliche.

Ein weiterer Beitrag in Richtung Absenkung der Fertigungskosten bzw. Minimierung der oszillierenden Ventiltriebsmassen ist dadurch geleistet, dass der Schlepphebel generell aus Stahlblech, vorzugsweise dünnwandig, gefertigt ist. Besonderes Augenmerk kann hierbei darauf gelegt werden, dass das Ende im Bereich des Gaswechselventils besonders massearm zur Minimierung des Massenträgheitsmoments ausgebildet ist.

Weitere Unteransprüche beziehen sich auf zweckmäßige Ausgestaltungen der Aussparung des zentralen Abschnitts an der Unterseite des Querbalkens. Diese kann beispielsweise oval in Längsrichtung des Nockenfolgers ausgebildet sein, so dass der Kopf des Abstützelements nur durch Seitenflanken der Aussparung umgriffen ist.

Alternativ zu dem Vorgenannten ist es vorgesehen, die Aussparung kreisförmig auszubilden. Damit sich in diesem Fall der Kopf des Abstützelements leicht hinter die Aussparung montieren lässt, soll die Aussparung beispielsweise geschlitzt sein oder kann zungenförmige Ausnehmungen haben.

### Kurze Beschreibung der Zeichnung

Die Erfindung ist zweckmäßigerweise anhand der Zeichnung näher erläutert.

Es zeigen:
- Figur 1: eine teilgeschnittene Längsansicht auf einen erfindungsgemäßen Schlepphebel im eingebauten Zustand und die
- Figuren 2 bis 5: vergrößert dargestellte Schnittansichten quer durch den Schlepphebel im Bereich der Einformung für das Abstützelement.

### Ausführliche Beschreibung der Zeichnung

Dargestellt ist ein Schlepphebel 1 eines Ventiltriebs einer Brennkraftmaschine. Dieser hat Seitenwände 2, 3, welche durch einen Querbalken 4 miteinander verbunden sind. Im Querschnitt gesehen hat der Schlepphebel 1 somit ein U-Profil. Vorzugsweise ist der Schlepphebel 1 aus Stahlblech in einem Umformverfahren gefertigt.

Der Querbalken 4 besitzt an seiner Unterseite 5 an einem Ende 6 eine Anlage für wenigstens ein Gaswechselventil 7. Am anderen Ende 8 weist er eine kalottenförmige Einformung 9 auf, in welcher im zusammengebauten Zustand ein Kopf 10 eines Abstützelements 11 gelagert ist. Der Schlepphebel 1 ist mit dem Abstützelement 11 über eine Klammer 12 verbunden, welche eine freie Beweglichkeit des Schlepphebels 1 in dessen Verschwenkrichtung am Kopf 10 garantiert.

Die Klammer 12 besteht beispielsweise aus dünnwandigem Stahlblech und ist über einen zentralen Abschnitt 13 an die Unterseite 5 des Querbalkens 4 im Bereich dessen anderen Endes 8 angelegt. Der zentrale Abschnitt 13 hat eine Aussparung 14, die in Flucht zur Einformung 9 verläuft. Hinter die Aussparung 14, die in Längsrichtung des Schlepphebels gesehen oval ist, wird der Kopf 10 des Abstützelements 11 geklipst.

Jede Seitenwand 2, 3 ist an ihrer Außenfläche 18, 19 von je einem lappenartigen Ansatz 16, 17 der Klammer 12 umfasst. Diese Ansätze 16, 17 liegen vorteilhafterweise direkt an Außenflächen 18, 19 der Seitenwände 2, 3 an. Enden 20, 21 der Ansätze 16, 17 sind auf Oberseiten 22, 23 der Seitenwände2, 3 geschnappt. Dabei übergreifen sie zumindest einen Großteil einer Breite der Seitenwände 2, 3. Um deren Montage zu erleichtern, ist es vorgesehen, wenigstens einen der Ansätze 16, 17, ausgehend von seinem auf der Oberseite verlaufenden Ende 20, 21, mit einem nach außen zurückgebogenen Abschnitt 29 zu versehen. Somit kann, beispielsweise bei manueller Montage, die Klammer 12 einfach aufgeweitet und auf die entsprechenden Oberseiten 22, 23 geschnappt werden.

Figur 2 offenbart die einfachste Variante der Klammer 12 mit deren symmetrischer Ausbildung.

Nach Figur 3 kann es auch vorgesehen sein, z.B. die Seitenwand 3 an deren Außenfläche 19 mit einer sich in Hebellängsrichtung erstreckenden, schlitzartigen Ausnehmung 25 zu versehen. Diese hat eine Anlagefläche 24, in welche das Ende 21 des entsprechenden Ansatzes 17 geschnappt ist. Wahlweise können auch beide Seitenwände 2, 3 mit einer derartigen Ausbildung versehen sein.

Gemäß Figur 4 ist es vorgesehen, zumindest auf der Seite der Seitenwand 2, auf der Oberseite 22 zwei beabstandete Erhöhungen 26, 27 zu applizieren (s.. Fig. 1). Zwischen diesen verläuft das Ende 20 des Ansatzes 16. Hierdurch ist eine hervorragende Verschiebesicherung der Klammer 11 auf dem Schlepphebel 1 geschaffen.

Alternativ zu dem Vorgenannten kann es gemäß Figur 5 vorgesehen sein, die Klammer 12 mit einem Endstück 28 hinter eine Innenfläche 29 der Seitenwand 3 zu schnappen.

Selbstverständlich erschließen sich dem Fachmann an dieser Stelle auch Kombinationen der vorgenannten Befestigungsformen.

Aufgrund der durch die Klammer 12 hergestellten sehr einfachen Verbindung des Schlepphebels 1 mit dem Abstützelement 11, welches wahlweise hydraulisch wirkend ausgelegt ist, kann zum einen die komplett vormontierte Einheit zum Motorenhersteller geliefert und dort ohne weiteren Montageaufwand in die Brennkraftmaschine eingebaut werden. Zum anderen ist eine hervorragende Sicherung gegen Verkippen des Schlepphebels 1 auf dem Kopf 10 des Abstützelements 11 realisiert. Vorzugsweise soll diese Verbindung über die gesamte Lebensdauer der Brennkraftmaschine erhalten bleiben.

### Liste der Bezugszahlen

- 1: Schlepphebel
- 2: Seitenwand
- 3: Seitenwand
- 4: Querbalken
- 5: Unterseite
- 6: Ende
- 7: Gaswechselventil
- 8: Ende
- 9: Einformung
- 10: Kopf
- 11: Abstützelement
- 12: Klammer
- 13: Abschnitt
- 14: Aussparung
- 15: Rand
- 16: Ansatz
- 17: Ansatz
- 18: Außenfläche
- 19: Außenfläche
- 20: Ende
- 21: Ende
- 22: Oberseite
- 23: Oberseite
- 24: Anlagefläche
- 25: Ausnehmung
- 26: Erhöhung
- 27: Erhöhung
- 28: Endstück
- 29: Innenfläche

## Patentansprüche

1. Schlepphebel (1) eines Ventiltriebs einer Brennkraftmaschine, mit zwei Seitenwänden (2, 3), die durch einen Querbalken (4) miteinander verbunden sind, welcher Querbalken (4) an seiner Unterseite (5) an einem Ende (6) auf wenigstens ein Gaswechselventil (7) einwirkt und am anderen Ende (8) über eine kalottenartige Einformung (9) auf einem Kopf (10) eines Abstützelements (11) gelagert ist, wobei am anderen Ende (8) eine Klammer (12) appliziert ist, über welche der Schlepphebel (1) in dessen Verschwenkrichtung beweglich am Kopf (10) lagefixiert ist, **dadurch gekennzeichnet, daß** ein zentraler Abschnitt (13) der aus Flachmaterial bestehenden Klammer (12) an der Unterseite (5) des Querbalkens (4) am anderen Ende (8) anliegt und ein Aussparung (14) unterhalb der Einformung (9) hat, hinter deren Rand (15) der Kopf (10) des Abstützelements (11) gehalten ist, wobei jede Seitenwand (2, 3) von einem lappenartigen Ansatz (16, 17) an ihrer Außenfläche (18, 19) umfaßt ist, der lateral vom zentralen Abschnitt (13) ausgeht und an seinem Ende (20, 21) auf eine Oberseite (22, 23) einer Seitenwand (2,3) bzw. eine zu der Oberseite im wesentlichen parallele Anlagefläche (24) derartig geschnappt ist, daß das Ende (20, 21 ) des Ansatzes (16, 17) zumindest mehr als eine Hälfte einer Breite der Oberseite (22, 23) einer Seitenwand (2,3) bzw. Anlagefläche (24) übergreift.

2. Schlepphebel nach Anspruch 1, **dadurch gekennzeichnet, daß** wenigstens eine Seitenwand (2, 3) an deren Außenfläche (18, 19) eine sich in Hebellängsrichtung erstreckende, schlitzartige Ausnehmung (25) zur Bildung der Anlagefläche (24) hat, in welche das Ende (20, 21) des korrespondierenden Ansatzes (16, 17) der Klammer (12) geschnappt ist (Fig. 2).

3. Schlepphebel nach Anspruch 1, **dadurch gekennzeichnet, daß** wenigstens eine Seitenwand (2, 3) an ihrer Oberseite (22, 23) eine Erhebung aufweist, welche von dem Ende (20, 21) des jeweiligen Ansatzes (16, 17) der Klammer (12), in Hebellängsrichtung gesehen, ein- oder beidseitig umschlossen ist.

4. Schlepphebel nach Anspruch 1, **dadurch gekennzeichnet, daß** wenigstens eine Seitenwand (2, 3) an ihrer Oberseite (22, 23) eine Vertiefung oder zwei Erhöhungen (26, 27) aufweist, in welcher oder zwischen welchen ein Ende (20, 21) des jeweiligen Ansatzes (16, 17) der Klammer (12) geführt ist (Fig. 1,4).

5. Schlepphebel nach Anspruch 1, **dadurch gekennzeichnet, daß** wenigstens ein Ansatz (16, 17) der Klammer (12) mit seinem Ende (20, 21), die Oberseite (22, 23) der entsprechenden Seitenwand (2, 3) komplett übergreifend, mit einem Endstück (28) hinter eine Innenfläche (29) der Seitenwand (2, 3) geschnappt ist (Fig. 5).

6. Schlepphebel nach einem der vorhergehenden Ansprüche, **dadurch gekennzeichnet, daß** wenigstens ein Ansatz (16, 17) der Klammer (12), ausgehend von seinem auf der Oberseite (22, 23) einer Seitenwand (2,3) respektive der Anlagefläche (24) verlaufenden Ende (20, 21), einen in Richtung zur Außenfläche (18, 19) der Seitenwand (2, 3) zurückgebogenen Abschnitt aufweist, welcher beabstandet zu dem auf der Oberseite (22, 23) einer Seitenwand (2,3) respektive der Anlagefläche (24) verlaufenden Ende (20, 21) ist.

7. Schlepphebel nach einem der vorhergehenden Ansprüche, **dadurch gekennzeichnet, daß** die Klammer (12) aus einem federnden Werkstoff wie Stahlblech oder aus Kunststoff oder aus faser- bzw. partikelverstärktem Kunststoff besteht.

8. Schlepphebel nach einem der vorhergehenden Ansprüche, **dadurch gekennzeichnet, daß** der Schlepphebel (1) einen generell U-förmigen Querschnitt besitzt und aus Blechwerkstoff hergestellt ist.

9. Schlepphebel nach einem der vorhergehenden Ansprüche, **dadurch gekennzeichnet, daß** die Aussparung (14) des zentralen Abschnitts (13) an der Unterseite (5) des Querbalkens (4), in Hebellängsrichtung gesehen, oval ist, wobei der Kopf (10) des Abstützelements (11) hinter den Rand (15) der Aussparung (14) geklipst oder geschnappt ist.

10. Schlepphebel nach einem der Ansprüche 1 bis 8, **dadurch gekennzeichnet, daß** die Aussparung (14) des zentralen Abschnitts (13) an der Unterseite (5) des Querbalkens (4) kreisförmig geschlitzt ist oder kreisförmig mit federzungenartigen Ausnehmungen versehen ist, wobei der Kopf (10) des Abstützelements (11) hinter den Rand (15) der Aussparung (14) geklipst oder geschnappt ist.

## Claims

1. Drag lever (1) of a valve drive of an internal combustion engine, with two side walls (2, 3) which are connected to one another by means of a crossbar (4), which crossbar (4) acts on its underside (5), at one end (6), on at least one gas exchange valve (7) and, at the other end (8), via a cap-like shaped portion (9), on a head (10) of a supporting element (11), the other end (8) having applied to it a clip (12), via which the drag lever (1) is fixed in position on the head (10) movably in its pivoting direction, **characterized in that** a central portion (13) of the clip (12) consisting of flat material bears against the underside (5) of the crossbar (4) at the other end (8) and has, below the shaped portion (9), a clearance (14), behind the margin (15) of which the head (10) of the supporting element (11) is held, each side wall (2, 3) being surrounded on its outer face (18, 19) by a tab-like extension (16, 17) which emanates laterally from the central portion (13) and which is snapped at its end (20, 21) onto a top side (22, 23) of its side wall (2, 3) or onto a bearing surface (24) essentially parallel to the top side, in such a way that the end (20, 21) of the extension (16, 17) engages over by at least more than half a width of the top side (22, 23) of a side wall (2, 3) or of the bearing surface (24).

2. Drag lever according to Claim 1, **characterized in that** at least one side wall (2, 3) has on its outer face (18, 19) a slot-like recess (25) for forming the bearing surface (24), which recess extends in the lever longitudinal direction and into which recess the end (20, 21) of the corresponding extension (16, 17) of the clip (12) is snapped (Fig. 2).

3. Drag lever according to Claim 1, **characterized in that** at least one side wall (2, 3) has on its top side (22, 23) an elevation which is surrounded on one side or on both sides by the end (20, 21) of the respective extension (16, 17) of the clip (12), as seen in the lever longitudinal direction.

4. Drag lever according to Claim 1, **characterized in that** at least one side wall (2, 3) has on its top side (22, 23) a depression or two elevations (26, 27), in which or between which one end (20, 21) of the respective extension (16, 17) of the clip (12) is guided (Fig. 1, 4).

5. Drag lever according to Claim 1, **characterized in that** at least one extension (16, 17) of the clip (12) is snapped by its end (20, 21), with an end piece (28), behind an inner face (29) of the side wall (2, 3), so as to engage completely over the top side (22, 23) of the corresponding side wall (2, 3) (Fig. 5).

6. Drag lever according to one of the preceding claims, **characterized in that** at least one extension (16, 17) of the clip (12) has, starting from its end (20, 21) running on the top side (22, 23) of a side wall (2, 3) or on the bearing surface (24), a portion which is bent back in the direction of the outer face (18, 19) of the side wall (2, 3) and which is spaced apart from the end (20, 21) running on the top side (22, 23) of a side wall (2, 3) or on the bearing surface (24).

7. Drag lever according to one of the preceding claims, **characterized in that** the clip (12) consists of a resilient material, such as sheet steel, or of plastic or of fibre-reinforced or particle-reinforced plastic.

8. Drag lever according to one of the preceding claims, **characterized in that** the drag lever (1) possesses a generally U-shaped cross section and is produced from sheet metal material.

9. Drag lever according to one of the preceding claims, **characterized in that** the clearance (14) of the central portion (13) is oval on the underside (5) of the crossbar (4), as seen in the lever longitudinal direction, the head (10) of the supporting element (11) being clipped or snapped behind the margin (15) of the clearance (14).

10. Drag lever according to one of Claims 1 to 8, **characterized in that** the clearance (14) of the central portion (13) is slotted circularly on the underside (5) of the crossbar (4) or is provided circularly with recesses resembling spring tongues, the head (10) of the supporting element (11) being clipped or snapped behind the margin (15) of the clearance (14).

## Revendications

1. Culbuteur (1) d'un mécanisme de soupapes d'un moteur à combustion interne, comprenant deux parois latérales (2, 3) qui sont connectées l'une à l'autre par une poutre transversale (4), laquelle poutre transversale (4) agit sur son côté inférieur (5) à une extrémité (6) sur au moins une soupape d'échange gazeux (7), et est montée à l'autre extrémité (8) par le biais d'une formation de type calotte (9) sur une tête (10) d'un élément de support (11), une pince (12) étant appliquée à l'autre extrémité (8), par le biais de laquelle le culbuteur (1) est fixé en position de manière mobile sur la tête (10) dans sa direction de pivotement, **caractérisé en ce qu'**une portion centrale (13) de la pince (12) constituée de matériau plat s'applique contre le côté inférieur (5) de la poutre transversale (4) à l'autre extrémité (8), et présente un évidement (14) en dessous de la formation (9), derrière le bord (15) duquel la tête (10) de l'élément de support (11) est maintenue, chaque paroi latérale (2, 3) étant entourée par une pièce (16, 17) en forme de languette sur sa surface extérieure (18, 19), cette pièce partant latéralement depuis la portion centrale (13) et s'encliquetant à son extrémité (20, 21) sur un côté supérieur (22, 23) ou sur une surface d'appui (24) sensiblement parallèle au côté supérieur, de telle sorte que l'extrémité (20, 21) de la pièce (16, 17) vienne en prise par le dessus avec au moins plus de la moitié d'une largeur du côté supérieur (22, 23) ou de la surface d'appui (24).

2. Culbuteur selon la revendication 1, **caractérisé en ce qu'**au moins une paroi latérale (2, 3) présente sur sa surface extérieure (18, 19) un évidement (25) en forme de fente s'étendant dans la direction longitudinale du culbuteur, pour former la surface d'appui (24), dans laquelle l'extrémité (20, 21) de la pièce correspondante (16, 17) de la pince (12) est encliquetée (figure 2).

3. Culbuteur selon la revendication 1, **caractérisé en ce qu'**au moins une paroi latérale (2, 3) présente sur son côté supérieur (22, 23) un rehaussement qui, vu dans la direction longitudinale du culbuteur, est entouré d'un côté ou des deux côtés par l'extrémité (20, 21) de la pièce respective (16, 17) de la pince (12).

4. Culbuteur selon la revendication 1, **caractérisé en ce qu'**au moins une paroi latérale (2, 3) présente sur son côté supérieur (22, 23) un renfoncement ou deux rehaussements (26, 27), dans lequel ou entre lesquels est guidée une extrémité (20, 21) de la pièce respective (16, 17) de la pince (12) (figures 1, 4).

5. Culbuteur selon la revendication 1, **caractérisé en ce qu'**au moins une pièce (16, 17) de la pince (12) est encliquetée avec son extrémité (20, 21) avec un embout (28) derrière une surface intérieure (29) de la paroi latérale (2, 3), en venant en prise complètement par le dessus avec le côté supérieur (22, 23) de la paroi latérale correspondante (2, 3) (figure 5).

6. Culbuteur selon l'une quelconque des revendications précédentes, **caractérisé en ce qu'**au moins une pièce (16, 17) de la pince (12), partant de son extrémité (20, 21) s'étendant sur le côté supérieur (22, 23), respectivement sur la surface d'appui (24), présente une portion (29) recourbée dans la direction de la surface extérieure (18, 19) de la paroi latérale (2, 3), qui est espacée de l'extrémité (20, 21) s'étendant sur le côté supérieur (22, 23), respectivement la surface d'appui (24).

7. Culbuteur selon l'une quelconque des revendications précédentes, **caractérisé en ce que** la pince (12) se compose d'un matériau élastique comme de la tôle d'acier ou du plastique ou d'un plastique renforcé par des fibres ou des particules.

8. Culbuteur selon l'une quelconque des revendications précédentes, **caractérisé en ce que** le culbuteur (1) possède une section transversale essentiellement en forme de U et est fabriqué en matériau en tôle.

9. Culbuteur selon l'une quelconque des revendications précédentes, **caractérisé en ce que** l'évidement (14) de la portion centrale (13), vu dans la direction longitudinale du culbuteur, est ovale au niveau du côté inférieur (5) de la poutre transversale (4), la tête (10) de l'élément de support (11) étant enclipsée ou encliquetée derrière le bord (15) de l'évidement (14).

10. Culbuteur selon l'une quelconque des revendications 1 à 8, **caractérisé en ce que** l'évidement (14) de la portion centrale (13) est fendu sous forme circulaire au niveau du côté inférieur (5) de la poutre transversale (4) ou est pourvu d'évidements de type langues élastiques sous forme circulaire, la tête (10) de l'élément de support (11) étant enclipsée ou encliquetée derrière le bord (15) de l'évidement (14).
